# EUROPÄISCHE PATENTSCHRIFT

(11) **EP 3 137 414 B1**
(45) Veröffentlichungstag und Bekanntmachung des Hinweises auf die Patenterteilung: **13.06.2018**
(21) Anmeldenummer: 15714207.6
(22) Anmeldetag: 01.04.2015
(51) Int. Cl.: B68B 1/06

(54) **PFERDETRENSENGEBISS MIT ZWEI SEITLICHEN RINGEN UND EINEM BÜGEL**
SNAFFLE BIT WITH TWO SIDE RINGS AND A SHACKLE
MORS DE FILET COMPORTANT DEUX ANNEAUX LATERAUX ET UN CANON

(30) Priorität: 30.04.2014 DE 102014208262; 16.05.2014 DE 102014209361
(43) Veröffentlichungstag der Anmeldung: 08.03.2017
(73) Patentinhaber: Herm. Sprenger GmbH & Co. KG, 58644 Iserlohn (DE)
(72) Erfinder: VÖLLMECKE, Valentin, 58640 Iserlohn (DE); BAUMANN, Heinz, 58640 Iserlohn (DE)
(74) Vertreter: Patentanwälte Bauer Vorberg Kayser
(86) Internationale Anmeldenummer: PCT/EP2015/057202
(87) Internationale Veröffentlichungsnummer: WO 2015/165686

(56) Entgegenhaltungen:
- EP-A1- 1 140 693
- DE-A1-102011 114 147
- US-A- 1 281 203

## Beschreibung

Die Erfindung bezieht sich auf ein Pferdetrensengebiss nach dem Oberbegriff des Patentanspruchs 1.
Aus der EP 17 959 A1 sind einfach und zweifach gebrochene Pferdetrensengebisse bekannt. Der Querschnitt der Seitenabschnitte verjüngt sich ausgehend von dem Bereich um die Ringbohrung zunehmend nach innen, zu dem mindestens einen Gelenk hin. Jedes der Gelenke ist als mit Spiel ineinandergreifende Ösen an den Endbereichen der Seitenabschnitte bzw. des Mittenabschnitts ausgebildet.
Aus der EP 1 140 693 B3 sind einfach und zweifach gebrochene Pferdetrensengebisse nach dem Oberbegriff des Anspruchs 1 bekannt. Nach ihr verjüngt sich der Querschnitt der Seitenabschnitte von ihren Endbereichen zu dem mindestens einen Gelenk hin kontinuierlich und stetig. Zwischen der Ringbohrung und der Öse haben die Seitenabschnitte im Wesentlichen runde Querschnitte. Die Ösenachse der Ösen der beiden Seitenabschnitte stehen in einem Winkel von 45° ± 20° zur Bezugsebene. Der Mittenabschnitt des zweifach gebrochenen Pferdetrensengebisses ist möglichst kurz und olivenförmig ausgebildet.
Aus der DE 10 2011 114 147 A1 ist ein Pferdetrensengebiss bekannt, das Seitenabschnitte mit unrunden Querschnittsformen aufweist. Die Seitenabschnitte haben einen Vorsprung, der eine Kante ausbildet. Diese beginnt in unmittelbarer Nähe der Ringbohrung eines Seitenabschnittes und endet unmittelbar vor der Öse dieses Seitenabschnittes. Beim praktischen Einsatz im Pferdemaul weist diese Kante nach hinten. Der Querschnitt des Seitenabschnittes verjüngt sich deutlich ausgehend vom Endbereich zu dem mindestens einen Gelenk hin. Die Querschnittsfläche in Nähe der Ringbohrung ist mehr als doppelt so groß wie diejenige in unmittelbarer Nähe der Öse. Die Öse hat eine Aussenabmessung, die etwa doppelt so groß ist wie der angrenzende Bereich des Seitenabschnittes. Das Gebiss ist dazu bestimmt, in zwei verschiedenen Orientierungen in ein Pferdemaul eingelegt zu werden. Hierzu sind die Seitenabschnitte entsprechend mit "weich" und "scharf markiert.
Es ist bekannt, dass sich bei einem Zügelanzug der Bügel innerhalb des Pferdemauls dreht. Ein ursprünglich oberster Punkt des Bügels bewegt sich nach vorn. Zudem findet auch zumeist noch eine Verschiebung des Bügels innerhalb des Pferdemauls nach hinten statt, wenn mindestens ein Zügel gezogen wird.

Vorn bedeutet zur Spitze des Pferdemauls hin, hinten bedeutet zum Nacken des Pferdes hin, - bedeutet von der Oberseite der Zunge nach oben weg und unten bedeutet von der Oberseite der Zunge nach unten. Die Begriffe links und rechts werden aus der Position eines Reiters benutzt. Der Begriff mittig bezieht sich auf die Mitte des Gebisses, bzw. die Mitte des Bügels.

Wie im Stand der Technik üblich, wird die Gebissweite wie folgt definiert: Das Pferdetrensengebiss wird an einem der Ringe unterstützt und hängt frei nach unten, der Bügel ist im Wesentlichen in der Vertikalen, der andere Ring befindet sich darunter. Jegliches Spiel in den Ringbohrungen und den Gelenken ist aufgezehrt. Es wird nun der kürzeste Abstand zwischen den beiden Ringen gemessen. Dieser Abstand ist geringfügig größer als der Abstand der beiden Achsen der Ringbohrungen.

Im Gegensatz zu starren Bügeln haben einfach gebrochene Pferdetrensengebisse den Vorteil, dass bei einem einseitigen Zügelanzug der jeweils betätigte Seitenabschnitt sich zunächst in einem gewissen Maß bewegen kann, insbesondere drehen kann, bis das Spiel in dem Gelenk aufgezehrt ist und auch der andere Seitenabschnitt mit bewegt wird. Das Spiel beträgt mehr als 20°, es kann durchaus mehr als 30° und insbesondere mehr als 45° betragen. Bei zweifach gebrochenen Pferdetrensengebissen ist das doppelte Spiel zu überwinden, nämlich das Spiel der beiden Gelenke. Einfach und insbesondere doppelt gebrochene Gebisse haben dadurch die Möglichkeit, dem Pferd präzise Seiteninformationen zu geben.

Angestrebt wird ein Führen eines Pferdes möglichst nur und möglichst ausschließlich durch Einwirkung auf die Zunge. Diese ist bekanntlich sensibel. Das Pferd nimmt die auf die Zunge einwirkenden Eindrücke mit deutlicher Verstärkung wahr. Die Führung eines Pferdes über die Zunge ist ein schonendes Führen. Insbesondere soll vermieden werden, dass sich der Bügel nach links oder rechts während des Reitens bewegen kann. Es soll möglichst wenig Einfluss auf alle anderen Teile des Pferdemauls genommen werden und somit evtl. Verletzungen vorgebeugt werden. Das bedeutet, dass der Zunge eindeutige und klare Impulse über die Zügelhilfen mitgeteilt werden sollen. Die Eindrücke auf die Zunge sollen bei einseitigem Zügelanzug auch einseitig auf der Pferdezunge zu spüren sein. Damit soll das Pferd einseitige Zügelhilfen voneinander und auch von einer beidseitigen Zügelhilfe klar unterscheiden können.

Hiervon ausgehend ist es Aufgabe der Erfindung, das Pferdetrensengebiss der eingangs genannten Art so weiterzuentwickeln, dass das Pferd über seine Zunge eine linke, eine rechte und eine beidseitige Zügelhilfe klar unterscheiden kann und entsprechend die Zunge deutliche Führungsinformationen über den mindestens einen, bewegten Seitenabschnitt erhält. Der Mittenabschnitt soll dabei möglichst passiv sein, er soll bei Zügelhilfen dem Pferd möglichst keinen Eindruck vermitteln. Auch wenn sich der Mittenabschnitt bei einer Zügelhilfe möglicherweise bewegt, soll er dies doch so tun, dass das Pferd diese Bewegung möglichst wenig spürt. Der Mittenabschnitt soll möglichst rund abrollen. Es soll somit dem Pferd ermöglicht werden, klar auf die Bewegungen des mindestens einen Seitenabschnitts zu achten, aber den Mittenabschnitt außer Acht zu lassen.

Ziel ist somit ein möglichst weiches Gebiss, das aber deutliche und klare Führungsinformationen dem Pferd gibt, wobei rechts und links klar unterscheidbar ist und sich die Führungsinformationen auf die Zunge auswirken.

Diese Aufgabe wird gelöst durch ein Pferdetrensengebiss mit den Merkmalen des Anspruchs 1.

Bei diesem Pferdetrensengebiss werden die Seitenabschnitte im Übergangsbereich und im Vorsprungbereich bewusst im Querschnitt unrund ausgebildet. Sie haben einen deutlichen unrunden Querschnitt.

Die Querschnittsabmessung des Vorsprungbereichs ist vorzugsweise in Richtung des Vorsprungs mindestens 10%, insbesondere mindestens 20% grösser als die entsprechende Abmessung im Lefzenbereich. Die Querschnittsabmessung des Vorsprungbereichs ist vorzugsweise in Richtung des Vorsprungs mindestens 10%, insbesondere mindestens 20% grösser als in Richtung rechtwinklig hierzu, also in Richtung quer zur Richtung des Vorsprungs. Die Querschnittsabmessung des Vorsprungbereichs ist vorzugsweise quer zur Richtung des Vorsprungs mindestens 10%, insbesondere mindestens 20% kleiner als die entsprechende Abmessung im Lefzenbereich. In Draufsicht, also Blickrichtung auf die Bezugsebene, wird der Seitenabschnitt von außen nach innen hin vorzugsweise nicht dicker, er wird insbesondere um mindestens 5% schmaler. In Seitenansicht, also Blickrichtung parallel zur Bezugsebene, wird der Seitenabschnitt vorzugsweise von außen nach innen hin um mindestens 5% dicker.
Im Lefzenbereich ist der Querschnitt im Wesentlichen rund. Bei einem Drehen des Bügels im Pferdemaul wird keine Wirkung auf die Lefzen ausgeübt. Die Lefzen werden geschont. Die Abweichung von einem idealen Kreis ist kleiner als 10%, insbesondere als 5%, vorzugsweise sogar kleiner als 3%. Die Wirkung einer Zügelhilfe wirkt sich lediglich auf die Zunge aus, die sich zwischen den Lefzen und dort, wo der Vorsprungbereich ist, befindet. Dabei soll der Mittenabschnitt bzw. das eine Gelenk des einfach gebrochenen Gebisses möglichst auf der Mitte der Zunge liegen. Er soll dort möglichst passiv aufliegen, so dass links und rechts die Wirkung des jeweiligen Seitenabschnittes deutlich auf der Zunge spürbar ist und dem Pferd eine klare Unterscheidung zwischen links und rechts ermöglicht ist.
Die Richtung des Vorsprungs ist nach vorn gerichtet. Dies bedeutet, dass im Pferdemaul die Steuerkante sich auf derjenigen Seite der Bezugsebene befindet, die nach vorn zeigt. Ausgehend von der Richtung "vorn" befindet sich die Steuerkante vorzugsweise in einem Winkelbereich von 15° nach unten bis 45° nach oben. Die Steuerkante ist so orientiert, dass sie bei einem Anzug eines Zügels, also bei Drehung des Bügels, zunehmend schräger zur Oberfläche der Zunge angestellt ist. Das Pferd nimmt mit wachsendem Zügelanzug einen wachsenden Eindruck der Steuerkante auf die Zunge wahr. Ausgangsmäßig, also ohne Zügelhilfe, liegt eine untere Auflagefläche auf der Oberseite der Pferdezunge auf. Die Steuerkante zeigt im Wesentlichen nach vorn. Bei Zügelanzug kommt die Steuerkante stärker und stärker in die Zunge hinein. Die untere Auflagefläche kommt dabei in eine zunehmend schrägere Lage und hebt sich hinten zunehmend von der Zunge ab. Vorzugsweise ist die Steuerkante in einem Winkelbereich von etwa 85° plusminus 30°, insbesondere plusminus 15° und bevorzugt plusminus 5° nach vorn zur Bezugsebene orientiert.

Durch den ausgehend von den Endbereichen der Seitenabschnitte nach innen hin sich ändernden Querschnitt hat das Gebiss relativ große Oberflächen für die Auflage auf der Zunge. Diese wirken positiv auf das Pferd ein, ohne aber eine starke, linienhafte Auflage zu schaffen. Das erfindungsgemäße Gebiss liegt recht großflächig auf der Zungenoberfläche auf.

Die Erfindung wirkt sich in den Seitenabschnitten aus. Die Ringe und insbesondere der gegebenenfalls vorgesehene Mittenabschnitt werden gegenüber der EP 1 140 693 B3 nicht verändert. Im Lefzenbereich ist das erfindungsgemäße Gebiss so wie dasjenige nach der EP 1 140 693 B3 ausgebildet. Das erfindungsgemäße Gebiss kann so beschrieben werdend, dass ausgehend von dem Gebiss nach der EP 1 140 693 B3 zusätzliches Material hinzugefügt wird, nämlich für die Ausbildung des Vorsprungbereichs und des Übergangsbereichs, dort hat das erfindungsgemäße Gebiss jeweils grössere Querschnittsabmessungen und einen grösseren Umfang als das Gebiss nach der EP 1 140 693 B3 an derselben Stelle. Das erfindungsgemäße Gebiss ist im Vorsprungbereich deutlich unrund, während das Gebiss nach der EP 1 140 693 B3 an der entsprechenden Stelle im Wesentlichen rund ist. Rund und unrund ist jeweils auf die Querschnittsfläche bezogen. Im Vorsprungbereich hat das erfindungsgemäße Gebiss etwa einen eiförmigen Querschnitt, wobei die Spitze die Führungskante bildet.

Für die Seitenabschnitte gilt: Vorzugsweise weist der Lefzenbereich eine Länge von 2 bis 15% der Gebissweite auf. Vorzugsweise ist das parallel zur Bezugsebene gemessene Querschnittsmaß des Vorsprungbereichs mindestens 5% kleiner als entsprechende Querschnittsmaß des Lefzenbereichs. Vorzugsweise weist die nach vorn weisende Steuerkante eine Länge von 8 bis 17% der Gebissweite, insbesondere von 10 bis 15% der Geißweite auf. Vorzugsweise ist das Aussenmaß der Öse maximal 10%, insbesondere maximal 5% grösser als das größte Querschnittsmaß des angrenzenden Vorsprungbereichs. Die Ösen damit gehen bündiger in den angrenzenden Bereich des Seitenabschnittes über. Das Aussenmaß der Ösen ist maximal 25%, insbesondere maximal 15% größer als das in gleicher Orientierung gemessene Querschnittsmaß des unmittelbar angrenzenden Bereichs. Bei dem Gebiss nach der DE 10 2011 114 147 A1 ist das Aussenmaß der Ösen dagegen mehr als doppelt so groß wie das in gleicher Orientierung gemessene Querschnittsmaß des unmittelbar angrenzenden Bereichs, die Ösen springen dadurch deutlich vor und erscheinen als separates Teil, ähnlich einem Löffel. Vorzugsweise ist das quer zur Bezugsebene gemessene Querschnittsmaß des Vorsprungbereichs mindestens 5% größer als entsprechende Querschnittsmaß des Lefzenbereichs. Vorzugsweise weist der im Wesentlichen runde Querschnitt des Lefzenbereichs eine Abweichung des größten Durchmessers vom kleinsten Durchmesser von maximal 20, insbesondere maximal 10% auf. Vorzugsweise ist zu beiden Seiten der Steuerkante je eine leicht gekrümmte Auflagefläche vorgesehen, nämlich die untere Auflagefläche und eine obere Auflagefläche. Zumindest die untere Auflagefläche hat einen Krümmungsradius grösser als 30 mm, in der Querschnittsfläche gesehen. Die untere Auflagefläche, die mit der Pferdezunge in Kontakt kommt und auf ihr liegt, macht in der Querschnittsfläche gesehen vorzugsweise einen mindestens 10% längeren, vorzugsweise mindestens 20% längeren Kontakt mit der Pferdezunge als der entsprechende Bereich bei dem Gebiss nach der EP 1 140 693 B3 bzw. eine runde Querschnittsform. Der Krümmungsradius der unteren Auflagefläche ist mindestens doppelt so groß wie derjenige bei dem Gebiss nach der EP 1 140 693 B3. Vorzugsweise reicht die Steuerkante so nah wie möglich an eine Ösenachse der Öse des Seitenabschnitts heran, wobei der Abstand maximal 15% der Gebissweite, insbesondere maximal 10% der Gebissweite beträgt. Der Vorsprungbereich soll möglichst nah an die Öse heranreichen, aber die freie Beweglichkeit der Gelenkverbindung nicht beeinträchtigen.

Im Gegensatz zu dem Gebiss nach der EP 1 140 693 B3, wo es insbesondere bei dem zweifach gebrochenen Gebiss die jeweils gezogene Öse ist, die die wesentliche Links- bzw- Rechts-Führungsinformation auf die Pferdezunge weitergibt, ist es beim erfindungsgemäßen Gebiss die jeweilige Steuerkante, gegebenenfalls unterstützt von der daran in Umfangsrichtung anschließenden unteren Auflagefläche. Die Öse ist so in den Seitenabschnitt eingebunden, dass sie nicht wesentlich über diesen hinaus steht und in der Führungsfunktion deutlich weniger Bedeutung hat als beim Gebiss nach der EP 1 140 693 B3.

Bei dem erfindungsgemäßen Gebiss stehen die Steuerkanten der beiden Seitenabschnitte vorzugsweise im gleichen Winkel zur Bezugsebene.

Das erfindungsgemäße Gebiss ist entweder einfach oder zweifach gebrochen. Die einfach gebrochene Ausbildung unterscheidet sich von der zweifach gebrochenen Ausführung. Bei der zweifach gebrochenen Ausbildung sind die Seitenabschnitte vorzugsweise spiegelbildlich zu einer Mittenebene baugleich. Die Mittenebene verläuft dann durch die geometrische Mitte des Mittenabschnitts und steht rechtwinklig zur Bezugsebene und zu einer Längsachse des Bügels. Bei der einfach gebrochenen Ausbildung unterscheiden sich die beiden Seitenabschnitte dagegen deutlich. Bei einem Seitenabschnitt springt die Steuerkante vorzugsweise in einer Richtung vor, die im Wesentlichen der Ösenachse der zugehörigen Öse parallel ist, jedenfalls in der gleichen Ebene verläuft. Bei dem anderen Seitenabschnitt dagegen steht dann die Ösenachse im Wesentlichen quer zur Richtung, in der die Steuerkante vorspringt.

Bei einer Ösenverbindung ist es stets so, dass die Achse der einen Öse rechtwinklig zur Achse der anderen, in sie eingreifenden Öse steht.

Bei dem zweifach gebrochenen Gebiss hat es sich als vorteilhaft erwiesen, die Achslinien der Ösen der Seitenabschnitte in einem Winkel von 45° ± 20° zur Bezugsebene verlaufen zu lassen, insbesondere in einem Winkel von 45° ± 10° zu dieser Bezugsebene. Bei dem einfach gebrochenen Gebiss hat es sich dagegen als vorteilhaft herausgestellt, wenn die Achse der Öse des einen Seitenabschnitts parallel zur Bezugsebene verläuft und die Achse der Öse des anderen Seitenabschnitts in einer Ebene liegt, die rechtwinklig zur Bezugsebene verläuft und in Längsrichtung des Bügels ausgerichtet ist.

Es hat sich als vorteilhaft herausgestellt, wenn der Vorsprungbereich auch noch einen Gegenvorsprung aufweist. Dieser ist diametral dem Vorsprung angeordnet, der die Steuerkante bildet. Ein derartiger Gegenvorsprung ist vorzugsweise bei dem einfach gebrochenen Gebiss vorgesehen.

Vorzugsweise beträgt das maximale Spiel jedes Gelenks bis zu 2 mm in Längsrichtung des Bügels und quer hierzu. Es kann auch bis zu 3 mm betragen.

Die erfindungsgemäßen Gebisse haben eine größere Auflagefläche des Gebisses auf der Zunge. Dies liegt bei nicht angezogenem Zügel vor. Mit zunehmender Zügelhilfe wird die Auflagefläche kleiner, der Druck der Steuerkante aber höher. Die Gebissstärke beträgt vorzugsweise 10 bis 20% der Gebissweite, insbesondere 13 bis 17% und vorzugsweise 15%.

Die Seitenabschnitte haben vorzugsweise eine bogenförmige Krümmung, wie dies auch aus dem Stand der Technik bekannt ist. Der Krümmungsradius, der in einer Ebene rechtwinklig zur Bezugsebene und in Längsrichtung des Bügels liegt, hat ein Maß von 8-20, vorzugsweise 10 bis 16 cm.

Die Ringe werden auch als Trensenringe bezeichnet. Sie sind nach dem Stand der Technik ausgebildet. Sie können beliebige Form haben und auch beliebige zusätzliche Bereiche aufweisen.

Die Steuerkante hat in Richtung der Längsachse gesehen vorzugsweise einen Radius zwischen 1 und 5 mm, insbesondere 2 bis 4 und vorzugsweise 3 mm.

Vorzugsweise haben diejenigen Seitenabschnitte, bei denen die Ösenachse in einem Winkel größer als 30° zur Bezugsebene steht, in Seitenansicht die Form eines Delfinkopfes bzw. eines Belugawaals. Dies bedeutet, dass sie in Seitenansicht, also in Blickrichtung der Bezugsebene, von mindestens einer kreisbogenähnlichen Linie begrenzt werden, deren Mittelpunkt außerhalb der Silhouette des Seitenabschnitts liegt. Anders ausgedrückt hat die Silhouette des Seitenabschnitts in der betrachteten Seitenansicht einen konkaven Abschnitt und/oder mindestens einen Wendepunkt. Der Wendepunkt liegt in Nähe eines Buckels, dieser Buckel liegt im Bereich des mittigen Endes des Seitenabschnittes.

Weitere Vorteile und Merkmale der Erfindung ergeben sich aus den übrigen Ansprüchen sowie der nun folgenden Beschreibung von nicht einschränkend zu verstehenden Ausführungsbeispielen, die unter Bezugnahme auf die Zeichnung im Folgenden näher erläutert werden. Die Figuren dieser Zeichnung zeigen:
- Fig. 1:: eine Draufsicht auf ein zweifach gebrochenes Gebiss, die Papierebene bildet die Bezugsebene, nach vorn ist nach oben,
- Fig. 2:: eine Ansicht des Gebisses nach Figur 1 mit Blickrichtung II in Fig. 1, das Gebiss ist nicht vollständig gestreckt, es hängt geringfügig durch,
- Fig. 3:: einen Schnitt entlang der Schnittlinie III-III in Figur 1,
- Fig. 4:: einen Schnitt entlang der Schnittlinie IV-IV in Figur 1,
- Fig. 5:: eine Draufsicht wie Fig. 1 auf ein zweifach gebrochenes Gebiss, die Papierebene ist wiederum die Bezugsebene,
- Fig. 6:: eine Seitenansicht des Gebisses mit Blickrichtung II in Fig. 5, jedoch nicht in der gestreckten Position und in einer Orientierung, bei der die Papierfläche im Wesentlichen mit der Zungenoberfläche des Pferdes übereinstimmt,
- Fig. 7:: eine perspektivische Darstellung eines der beiden spiegelbildlich baugleichen Seitenabschnitte des Gebisses nach Figur 5,
- Fig. 8:: einen Schnitt entlang der Schnittlinie VIII-VIII in Figur 5,
- Fig. 9:: einen Schnitt entlang der Schnittlinie IX-IX in Figur 5,
- Fig. 10:: eine perspektivische Darstellung des Seitenabschnitts gemäß Figur 6 in einer anderen Blickrichtung,
- Fig. 11:: eine Darstellung eines zweiten Ausführungsbeispiels des einfach gebrochenen Gebisses in einer Sicht ähnlich Figur 2,
- Fig. 12:: einen Schnitt entlang der Schnittlinie XII-XII in Figur 11,
- Fig. 13:: ein Schnitt entlang der Schnittlinie XIII-XIII in Figur 11,
- Fig. 14:: einen Schnitt entlang der Schnittlinie XIV-XIV in Figur 11,
- Fig. 15:: eine Darstellung eines zweiten Ausführungsbeispiels für das zweifach gebrochene Gebiss in einer Seitenansicht ähnlich Figur 6, und
- Fig. 16:: eine Ansicht in Blickrichtung XVI-XVI gemäß Figur 15, jedoch mit herabhängendem Mittenabschnitt und ohne zweiten Seitenabschnitt.

Für die einzelnen Ausführungsbeispiele werden dieselben technischen Gegenstände mit denselben Bezugsziffern bezeichnet. Dies gilt auch für Abmessungen, Ebenen, Richtungen usw.. Wenn in einer einzelnen Figur nicht alle Bezugsziffern und alle Maßangaben, Richtungen und Ebenen eingezeichnet sind, so bedeutet dies nicht, dass diese Angaben nicht vorhanden sind. Vielmehr ist Rückgriff auf die anderen Figuren zu nehmen.

Das Pferdetrensengebiss nach allen Ausführungsbeispielen hat zwei seitliche Ringe 20, 22. Zwischen diesen ist ein Bügel 24 angeordnet. Der Bügel 24 hat auf jeden Fall zwei Seitenabschnitte 29, 31. Im Falle eines einfach gebrochenen Gebisses, wie z.B. im ersten Ausführungsbeispiel nach den Figuren 1 bis 4, kommt kein weiteres Teil hinzu. Bei einem zweifach gebrochenen Gebiss, siehe z.B. das zweite Ausführungsbeispiel nach den Figuren 5 bis 10, befindet sich ein Mittenabschnitt 30 zwischen den beiden Seitenabschnitten 29, 31. Das einfach gebrochene Gebiss hat ein Gelenk 26, das zweifach gebrochene Gebiss hat zwei Gelenke 26, 28. Die Gelenke sind jeweils als mit Spiel ineinander greifende Ösen 44 an den Endbereichen der Seitenabschnitte 29, 31 bzw. des Mittenabschnitts 30 ausgebildet. Jede Öse 44 hat eine Ösenachse 46.

Jeder Seitenabschnitt 29, 31 hat ein von der Mitte des Bügels entferntes Ende. In diesem entfernten Ende der Seitenabschnitte 29, 31 ist jeweils eine Ringbohrung 32 für die frei bewegliche Aufnahme eines der Ringe 20 bzw. 22 vorgesehen. Die Ringbohrung 32 hat jeweils eine Achse 42. Bei gestrecktem Bügel 24 liegen die beiden Achsen 42 der Ringbohrungen in einer Bezugsebene 50. Der gestreckte Zustand wird dadurch erreicht, dass in einer Längsrichtung 52 der Bügel 24 gezogen wird, beispielsweise frei aufgehängt ist und unter der Schwerkraft herabhängt. Das Gebiss hat eine Mittenebene 54. Sie ist insbesondere für die Beschreibung des zweifach gebrochenen Gebisses vorteilhaft. Sie verläuft quer zur Längsrichtung 52 und durch die geometrische Mitte des Bügels 24. Bei einem zweifach gebrochenen Gebiss ist dies die geometrische Mitte des Mittenabschnitts 30. Die Mittenebene 54 steht senkrecht zur Bezugsebene 50.

In der Draufsicht, beispielsweise Figur 1, befindet sich die Bezugsebene 50 parallel zur Papierebene. In der Draufsicht und in der Seitenansicht, beispielsweise Figur 2, steht die Mittenebene 54 jeweils rechtwinklig zur Papierebene. In den Figuren 2, 6 und 11 fällt die Papierebene mit der Oberfläche der Zunge eines Pferdes (nicht dargestellt) zusammen. Diese Figuren zeigen in etwa die räumliche Lage des Gebisses, wie es auf eine darunter liegende Pferdezunge, dargestellt durch die Papierebene, aufgelegt wird. Der Pfeil 56 zeigt die Richtung vorn. Bei praktischem Einsatz im Pferdemaul ist der Bügel 24 nicht so gestreckt, wie in Figur 2 dargestellt, vielmehr leicht angewinkelt, wie dies Figur 6 zeigt. Im Unterschied zu Figur 6 sind beim Pferdemaul eingesetztem Gebiss die Ringe zu sehr in Richtung der Seitenabschnitte 29, 31. Bei im Pferdemaul eingelegtem Gebiss stehen die Ringe nahezu parallel zueinander, mit lediglich leichter Schrägung und abhängig von der Anatomie.

Der zweifach gebrochene Steigbügel ist spiegelsymmetrisch zu der Mittenebene 54, die eine Spiegelebene ist.

Jeder einzelne Seitenabschnitt 29, 31 hat in der angegebenen Reihenfolge und gesehen von außen zur Mitte hin folgende drei Bereiche: Einen Lefzenbereich 60, der sich unmittelbar an die Ringbohrung 32 anschließt und einen im Wesentlichen runden Querschnitt aufweist. Einen Übergangsbereich 62 und einen Vorsprungbereich 64. Letzterer bildet eine im Pferdemaul allgemein nach vorn weisende Steuerkante 66 aus. Sie hat eine Länge von 6 bis 30% der Gebissweite, vorzugsweise eine von 10-25 %. Der Vorsprungbereich 64 hat einen im Wesentlichen unrunden Querschnitt. Der Querschnitt ist bevorzugt eiförmig oder oval. Der Übergangsbereich 62 vermittelt zwischen dem im Wesentlichen runden Lefzenbereich 60 und dem unrunden Vorsprungbereich 64. Im Übergangsbereich 62 geht die im Wesentlichen runde Querschnittsform zur Mitte hin in die unrunde Querschnittsform des Vorsprungbereichs 64 über. Der Übergang ist möglichst weich und angepasst.

Grundsätzlich gilt, dass ein Bügel 24 eines Pferdegebisses weiche Strukturen hat. Es sollen keine scharfen Kanten oder Ecken ausgebildet sein, das Pferd soll sich nicht an irgendeiner Stelle scheuern.

Im Lefzenbereich 60 weist die Querschnittsform möglichst geringe Abweichungen von einer idealen Kreisform auf. Die Figuren 4, 8 und 12 zeigen Querschnitte. Der Querschnittweicht weicht bevorzugt um weniger als 10%, vorzugsweise weniger als 5% und insbesondere weniger als 3% von der idealen Kreisform ab.

Dies bedeutet, dass der größte Durchmesser nur entsprechend weit vom kleinsten Durchmesser abweichen darf.

Der Vorsprungbereich 64 ist orientiert. Seine Steuerkante 66 liegt in einer definierten Richtung, sie wird als Vorsprungsrichtung 68 bezeichnet. Sie liegt in einem Winkel 70 ausgehend von der Richtung vorn 56 gemessen und nach oben hin, siehe Fig. 3, 9 und 14. Der Winkel 70 kann in einem Bereich von nach unten, also minus 35°, also in Figur 3 rechts von der Richtung nach vorn 56, bis zu einem Wert von plus 35° liegen, insbesondere minus 25 bis plus 15°.

Aus den Figuren 1, 3, 5, 9 und 14 ist ersichtlich, dass in Draufsicht gesehen die Seitenabschnitte 29, 31 sich grundsätzlich zur Mitte hin eher verjüngen als verdicken. Vorzugsweise verjüngen sie sich um mindestens 5%. Die Verjüngung sieht man im Übergang der Figur 4 zu 3 sowie 8 zu 9 und schließlich 12 bis 14. Dabei zeigt Figur 13 einen Querschnitt, der im Übergangsbereich 62 erhalten ist. Es ist zu erkennen, dass gegenüber dem Querschnitt nach Figur 12, der im Lefzenbereich 60 erhalten ist, die Querschnittsabmessung in Richtung der Bezugsebene 50 kleiner geworden ist. Dies setzt sich fort bei dem Querschnitt gemäß Figur 14, der im Vorsprungbereich 64 erhalten ist. Diese drei Figuren zeigen schrittweise die Ausformung eines Vorsprungs 72. Er entwickelt sich in Vorsprungsrichtung 68 langsam aus dem runden Querschnitt gemäß Figur 12 hin zum unrunden Querschnitt gemäß Figur 14. Auch in den anderen beiden Beispielen ist dies nachweisbar. Beim Stand der Technik wären die Querschnitte in den Figuren 13 und 14 jeweils im Wesentlichen rund. Sie würden innerhalb des Kreises liegen, der in Figur 13 und 14 außerhalb der Schraffur liegt. Man erkennt das hinzugefügte Material, das in Vorsprungsrichtung 68 zu dem ausgangsmäßig runden Querschnitt hinzugefügt wurde.

Wie die genannten Figuren zeigen, ist die Querschnittsabmessung in Querrichtung 92 gesehen, also in Vorsprungsrichtung 68 gemessen, gemäß Figur 14 deutlich größer als gemäß Figur 12. Dies gilt auch für eine Blickrichtung parallel zur Bezugsebene 50. In dieser Richtung gesehen ist das Höhenmaß 76 größer als das entsprechende Maß im Querschnitt nach Figur 13. In Seitenansicht werden daher die Seitenabschnitte 29, 31 zur Mitte hin vorzugsweise zunehmend dicker, insbesondere um mindestens 10 %. Die Querrichtung 92 verläuft rechtwinklig zur Vorsprungsrichtung 68, beide verlaufen rechtwinklig zur Längsrichtung 52.

An die Steuerkante 66 schließen sich in Umfangsrichtung gesehen auf der einen Seite eine untere Auflagefläche 78 und auf der anderen Seite eine obere Auflagefläche 80 an. Die untere Auflagefläche 78 ist dazu bestimmt, mit der Zunge eines Pferdes in Kontakt zu kommen. Sie hat im Querschnitt gesehen relativ große Krümmungsradien. Die Krümmungsradien sind bevorzugt mindestens 50% größer als im Lefzenbereich 60. Vorzugsweise sind die Krümmungsradien größer als die Durchmesser des Lefzenbereichs 60. In Längsrichtung 52 hat die untere Auflagefläche 78 praktisch keine Krümmung, sie verläuft nahezu geradlinig. Dadurch kommt insgesamt eine große Fläche zustande. Sie ist mindestens 50% größer als die Fläche bei einem runden, auf eine Pferdezunge einwirkenden Querschnitt. Typische Krümmungsradien für die untere Auflagefläche 78, gesehen in einer Querschnittsebene, liegen im Bereich 18± 5 mm. Typische Krümmungsradien für die Steuerkante 66 liegen im Bereich von 3 ± 2 mm.

Bevorzugt bei den einfach gebrochenen Gebissen ist im Vorsprungbereich 64 noch ein Gegenvorsprung 82 vorgesehen. Er springt in Gegenrichtung zum Vorsprung 72 vor. Der Winkel 70, an dem eine Kuppe dieses Gegenvorsprungs 82 liegt, kann um ± 15% von der Vorsprungsrichtung 68 abweichen. Der Vorsprung 72 springt vorzugsweise mindestens 2 mm, insbesondere mindestens 3 mm in Vorsprungsrichtung 68 gegenüber einem runden Querschnitt mit dem Durchmesser der kleinsten Querschnittsabmessung des Vorsprungsbereichs 64 vor. Der Gegenvorsprung 82 ist vorzugsweise kleiner bzw. schwächer ausgebildet, er springt z.B. um etwa 50% des Maßes des Vorsprungs 72 vor. Der Gegenvorsprung 82 ist runder ausgeführt als der Vorsprung 72 im Bereich seiner Steuerkante 66. Die Krümmungsradien liegen vorzugsweise bei mehr als dem Zweifachen des Krümmungsradius der Steuerkante 66.

Der Mittenabschnitt 30 ist nach dem Stand der Technik ausgebildet. Er hat Ösen, genannt Mittenabschnittsösen 84. In der Mittenebene 54 gesehen hat der Mittenabschnitt 30 eine möglichst kreisrunde Querschnittsfläche. Sie soll von einem idealen Kreis maximal 20, insbesondere maximal 10% abweichen, wobei wiederum der kleinste Durchmesser in einem Querschnitt mit dem größten Durchmesser verglichen wird.

Bei den beiden Ausführungen des zweifach gebrochenen Gebisses stehen die Ösenachsen 46 der Ösen 44 in einem Winkel 70 von 45° ± 20°, insbesondere 45° ± 10° zur Bezugsebene 50.

Allgemein wird der Seitenabschnitt 29, 31 durch konvexe Flächen begrenzt. Im Bereich der Öse 44 und in Richtung zur Steuerkante 66 hin gibt es vorzugsweise jedoch eine konkave Fläche 86. Auch auf der hiervon abgewandten, rückwärtigen Seite der Öse 44 kann eine derartige konkave Fläche 86 vorgesehen sein, siehe Figur 2. Bei dem einfach gebrochenen Gebiss nach den Figuren 1 bis 4 und den Figuren 11 bis 14 ist es lediglich ein Seitenabschnitt 29, der die mindestens eine konkave Fläche 86 aufweist. Im anderen Seitenabschnitt 31, bei dem die Ösenbohrung 46 quer zur Vorsprungsrichtung 68 verläuft, geht die Öse 34 auf einer konvexen Linie 90 in den Vorsprung 72 über. Der Ösenrand ist in gleicher Richtung orientiert wie der Vorsprung 72, so dass die Außenlinie der Öse 44 unter konvexer Krümmung in die Steuerkante 66 übergeht, dies ist insbesondere aus den Figuren 1, 2 und 11 ersichtlich.

Bei den Seitenabschnitten, bei denen die Ösenachse 46 im Wesentlichen mit der Vorsprungsrichtung 68 zusammenfällt, kommt es in der Silhouette gesehen zu einem Buckel 88. Dort hat die Linie der Silhouette einen Wendepunkt. Der Wendepunkt ergibt sich aufgrund der konkaven Fläche 86.

Der Übergangsbereich 62 bildet seinerseits auch schon eine Art Steuerkante 66 aus, diese wächst zunehmend gesehen zur Mitte hin an. Sie hat damit auch zunehmend deutlicher ausgeprägte Auflageflächen, die den Auflageflächen 78, 80 im Vorsprungbereich 64 entsprechen und sich diesen immer mehr annähern. Insoweit trägt der Übergangsbereich 62 auch zur Steuerung des Pferdes bei.

Die Ösenachse 46 und die Achsen der Mittenabschnittsösen 84 bilden jeweils Gelenkachsen aus, um die sich das jeweilige Ösengelenk bewegen kann. Wie insbesondere Figur 10 zeigt, liegt bei den einfach gebrochenen Gebissen eine konvexe Liniee 90 einer konkaven Fläche 86 des anderen Seitenabschnitts 29 gegenüber. Bei dem zweifach gebrochenen Gebiss, siehe beispielsweise Figur 15, liegen sich dagegen zwei konkave Flächen 86 in Längsrichtung 52 einander gegenüber. Aus Figur 16 ist die 45°-Stellung der Ösenachse 46 zu erkennen.

Das Pferdetrensengebiss hat zwei seitliche Ringen 20, 22 und einen zwischen diesen angeordneten Bügel 24, der entweder zwei Gelenke 26, 28 und einen Mittenabschnitt 30 oder ein Gelenk 26 hat. Der Bügel 24 weist zwei Seitenabschnitte auf. Jeder Seitenabschnitt 29, 31 hat ein von dem mindestens einen Gelenk 26, 28 entferntes Ende mit einer Ringbohrung 32 für die frei bewegliche Aufnahme jeweils eines der Ringe 20, 22. Jeder Seitenabschnitt 29, 31 weist in der angegebenen Reihenfolge folgende Bereiche auf, einen Lefzenbereich 60, der sich unmittelbar an die Ringbohrung 32 anschließt und einen im Wesentlichen runden Querschnitt aufweist, einen Übergangsbereich 62, einen Vorsprungbereich 64, der einen im Wesentlichen unrunden Querschnitt und eine nach vorn weisende Steuerkante 66 ausbildet, die eine Länge von 6 bis 30% der Gebissweite oder von 10 bis 60% der Gesamtlänge des Seitenabschnitts 29, 31 auf.
Im Übergangsbereich 62 liegt eine stetige, weiche Überleitung vom im Wesentlichen runden Lefzenbereich 60 zum unrunden Vorsprungbereich 64 vor.

Die Länge der Steuerkante 66 wird vorzugsweise wie folgt bestimmt: Es wird die Mittenlinie des Seitenabschnitts 29, 31 bestimmt. Dabei wird so getan, als wären (wie im Stand der Technik nach der EP 1 140 693 B3) alle Querschnitte rund. Anders ausgedrückt wird das gegenüber dem Stand der Technik zusätzlich hinzugefügte Material nicht berücksichtigt. Die Mittenlinie verläuft durch die Zentren der der einzelnen runden Querschnitte. Sie ist allgemein bogenförmig und stetig. Sie ist im Wesentlichen durch die o.g. bogenförmige Krümmung bestimmt. Zu ihr verläuft die Steuerkante 66 im praktisch konstanten Abstand. An den Orten, wo dieser Abstand um mehr als 20, insbesondere um mehr als 10 und vorzugsweise um mehr als 5% kleiner wird, sind die Endpunkte der Steuerkante 66. Von dieser Mittenlinie hat die Steuerkante 66 vorzugsweise einen größeren Abstand als alle sonstigen Punkte der Oberfläche des Seitenabschnitts 29, 31.

## Patentansprüche

1. Pferdetrensengebiss mit zwei seitlichen Ringen (20, 22) und einem zwischen diesen Ringen (20, 22) angeordneten Bügel (24), der a) entweder zwei Gelenke (26, 28) und einen Mittenabschnitt (30) oder ein Gelenk (26) hat und b) zwei Seitenabschnitte (29, 31) aufweist, wobei jedes Gelenk (26, 28) als mit Spiel ineinandergreifende Ösen (44, 84) an den Endbereichen der Seitenabschnitte (29, 31) bzw. des Mittenabschnitts (30) ausgebildet ist, jeder Seitenabschnitt (29, 31) ein von dem mindestens einen Gelenk (26, 28) entferntes Ende hat und in diesem entfernten Ende der Seitenabschnitte (29, 31) jeweils eine Ringbohrung (32) für die frei bewegliche Aufnahme jeweils eines der Ringe (20, 22) ausgebildet ist, und bei gestrecktem Bügel (24) die beiden Achsen (42) der Ringbohrungen (32) in einer Bezugsebene (50) liegen und der Abstand zwischen den beiden Ringen (20, 22) die Gebissweite definiert, **dadurch gekennzeichnet, dass** ausgehend von der jeweiligen Ringbohrung (32) und in Richtung zu dem mindestens einen Gelenk (26, 28) hin jeder Seitenabschnitt (29, 31) in der angegebenen Reihenfolge folgende Bereiche aufweist,
- einen Lefzenbereich (60), der sich unmittelbar an die Ringbohrung (32) anschließt und einen im Wesentlichen runden Querschnitt aufweist,
- einen Übergangsbereich (62),
- einen Vorsprungbereich (64), der einen im Wesentlichen unrunden Querschnitt und eine nach vorn weisende Steuerkante (66) ausbildet, die eine Länge von 6 bis 30% der Gebissweite aufweist,
und dass im Übergangsbereich (62) eine stetige, weiche Überleitung vom im Wesentlichen runden Lefzenbereich (60) zum unrunden Vorsprungbereich (64) erfolgt.

2. Pferdetrensengebiss nach Anspruch 1, **dadurch gekennzeichnet, dass** quer zur Bezugsebene (50) gemessen das Querschnittsmaß des Vorsprungbereichs (64) mindestens 5%, insbesondere mindestens 10% größer ist als entsprechende Querschnittsmaß des Lefzenbereichs (60).

3. Pferdetrensengebiss nach einem der vorangegangenen Ansprüche, **dadurch gekennzeichnet, dass** der im Wesentlichen runde Querschnitt des Lefzenbereichs (60) eine Abweichung des größten Durchmesser vom kleinsten Durchmesser von maximal 15%, insbesondere maximal 5% aufweist.

4. Pferdetrensengebiss nach einem der vorangegangenen Ansprüche, **dadurch gekennzeichnet, dass** zu beiden Seiten der Steuerkante (66) eine leicht gekrümmte Auflagefläche vorgesehen ist, nämlich eine untere Auflagefläche (78) und eine obere Auflagefläche (80).

5. Pferdetrensengebiss nach einem der vorangegangenen Ansprüche, **dadurch gekennzeichnet, dass** die Steuerkante (66) so nah wie möglich an eine Ösenachse (46) der Öse (44) des Seitenabschnitts (29, 31) heranreicht, wobei der Abstand maximal 15% der Gebissweite, insbesondere maximal 10% der Gebissweite beträgt.

6. Pferdetrensengebiss nach einem der vorangegangenen Ansprüche, **dadurch gekennzeichnet, dass** der Vorsprungbereich (64) zudem einen Gegenvorsprung (82) aufweist, der eine Kuppe aufweist, die der Steuerkante (66) gegenüberliegt.

7. Pferdetrensengebiss nach einem der vorangegangenen Ansprüche, **dadurch gekennzeichnet, dass** in der Bezugsebene (50) gemessen das Querschnittsmaß des Vorsprungbereichs (64) mindestens 5%, insbesondere mindestens 10% kleiner ist als entsprechende Querschnittsmaß des Lefzenbereichs (60).

8. Pferdetrensengebiss nach einem der vorangegangenen Ansprüche, **dadurch gekennzeichnet, dass** mindestens einer der beiden Seitenabschnitte (29, 31) einen Buckel (88) und/oder eine konkave Fläche (86) aufweist.

9. Pferdetrensengebiss nach einem der vorangegangenen Ansprüche, **gekennzeichnet durch** einen Mittenabschnitt (30) und **dadurch, dass** die beiden Seitenabschnitte (29, 31) spiegelbildlich zu einer Mittenebene (54) baugleich sind.

10. Pferdetrensengebiss nach Anspruch 1, **dadurch gekennzeichnet, dass** die Achslinien der Ösen (44) der Seitenabschnitte (29, 31) in einem Winkel (70) von 45° ± 20° zur Bezugsebene (50) verlaufen, vorzugsweise in einem Winkel (70) von 45° ± 10° zur Bezugsebene (50) verlaufen.

11. Pferdetrensengebiss nach Anspruch 10, **dadurch gekennzeichnet, dass** der Mittenabschnitt (30) zwei zueinander parallele Gelenkbohrungen für die Ausbildung der zwei Gelenke (26, 28) hat, und dass vorzugsweise die Mittellinien der Gelenkbohrungen einen Abstand unter 2,5 cm, insbesondere einen Abstand unter 2 cm haben.

12. Pferdetrensengebiss nach Anspruch 10 oder 11, **dadurch gekennzeichnet, dass** der Mittenabschnitt (30) etwa olivenförmig ausgebildet ist und im Bereich einer Mittenebene (54) runde Querschnitte aufweist.

13. Pferdetrensengebiss nach einem der Ansprüche 1 bis 8, **dadurch gekennzeichnet, dass** es einfach gebrochen ist, und dass der eine Seitenabschnitt (31) eine konkave Fläche (86) und der andere Seitenabschnitt (29) eine konvexe Linie (90) aufweist.

14. Pferdetrensengebiss nach einem der Ansprüche 1 bis 13, **dadurch gekennzeichnet, dass** die Steuerkante (66) in einer Vorsprungsrichtung (68) vorspringt, die in einem Winkel (70) von plusminus 45°, insbesondere plusminus 25°, besonders plusminus 15° und besonders bevorzugt bei etwa minus 5° zur Richtung vorn (56) liegt.

## Claims

1. A horse's snaffle bit with two side rings (20, 22) and a shackle (24) disposed between these rings (20, 22), which a) either has two joints (26, 28) and a central portion (30) or one joint (26), and b) has two side portions (29, 31), wherein each joint (26, 28) is formed as eyelets (44, 84) interlocking with a clearance at the end portions of the side portions (29, 31) or of the central portion (30), each side portion (29, 31) has an end distant from the at least one joint (26, 28) and one annular bore (32), respectively, is formed in this distant end of the side portions (29, 31) for freely movably receiving therein one of the rings (20, 22), respectively, and the two axes (42) of the annular bores (32) lie in a reference plane (50) if the shackle (24) is extended and the distance between the two rings (20, 22) defines the bit width, **characterized in that**, starting from the respective annular bore (32) and in the direction towards the at least one joint (26, 28), each side portion (29, 31) has the following regions in the order indicated,
- a lip region (60) that is immediately adjacent to the annular bore (32) and has a substantially round cross section,
- a transitional region (62),
- a projection region (64) forming a substantially non-round cross section and a controlling edge (66) which points towards the front and has a length of 6 to 30% of the bit width,
and that there is a continuous, smooth transition from the substantially round lip portion (60) to the non-round projection region (64) in the transitional region (62).

2. The horse's snaffle bit according to claim 1, **characterized in that**, measured transversely to the reference plane (50), the cross-sectional dimension of the projection region (64) is at least 5%, in particular at least 10%, larger than the corresponding cross-sectional dimension of the lip region (60).

3. The horse's snaffle bit according to any one of the preceding claims, **characterized in that** the substantially round cross section of the lip region (60) has a deviation of the largest diameter from the smallest diameter of 15% at most, in particular 5% at most.

4. The horse's snaffle bit according to any one of the preceding claims, **characterized in that** one slightly curved contact surface is provided on both sides of the controlling edge (66), i.e. a lower contact surface (78) and an upper contact surface (80).

5. The horse's snaffle bit according to any one of the preceding claims, **characterized in that** the controlling edge (66) comes as close as possible to an eyelet axis (46) of the eyelet (44) of the side portion (29, 31), the distance being 15% of the bit width at most, in particular 10% of the bit width at most.

6. The horse's snaffle bit according to any one of the preceding claims, **characterized in that** the projection region (64) additionally has a counter-projection (82) having a tip opposite from the controlling edge (66).

7. The horse's snaffle bit according to any one of the preceding claims, **characterized in that**, measured in the reference plane (50), the cross-sectional dimension of the projection region (64) is at least 5%, in particular at least 10%, smaller than the corresponding cross-sectional dimension of the lip region (60).

8. The horse's snaffle bit according to any one of the preceding claims, **characterized in that** at least one of the two side portions (29, 31) has a hump (88) and/or a concave surface (86).

9. The horse's snaffle bit according to any one of the preceding claims, **characterized by** a central portion (30) and in that the two side portions (29, 31) are constructionally identical in mirror symmetry to a central plane (54).

10. The horse's snaffle bit according to claim 1, **characterized in that** the axis lines of the eyelets (44) of the side portions (29, 31) extend at an angle (70) of 45° ± 20° to the reference plane (50), preferably extend at an angle (70) of 45° ± 10° to the reference plane (50).

11. The horse's snaffle bit according to claim 10, **characterized in that** the central portion (30) has two joint bores, which are parallel to each other, for forming the two joints (26, 28), and that preferably, the center lines of the joint bores have a distance of less than 2.5 cm, in particular a distance of less than 2 cm from each other.

12. The horse's snaffle bit according to claim 10 or 11, **characterized in that** the central portion (30) is formed with the approximate shape of an olive and has round cross sections in the region of a central plane (54).

13. The horse's snaffle bit according to any one of the claims 1 to 8, **characterized in that** it is single-jointed, and that the one side portion (31) has a concave surface (86) and the other side portion (29) has a convex line (90).

14. The horse's snaffle bit according to any one of the claims 1 to 13, **characterized in that** the controlling edge (66) projects in a projection direction (68) that is at an angle (70) of ± 45°, in particular ± 25°, in particular ± 15° and particularly preferably of approximately - 5° relative to the forward direction (56).

## Revendications

1. Mors de filet, avec deux anneaux latéraux (20, 22) et un étrier (24) placé entre lesdits anneaux (20, 22), qui a) a soit deux articulations (26, 28) et un segment médian (30) ou une articulation (26) et b) deux segments latéraux (29, 31), chaque articulation (26, 28) étant conçue sous la forme d'oeillets (44, 84) s'engageant l'un dans l'autre avec du jeu sur les zones d'extrémité des segments latéraux (29, 31) ou du segment médian (30), chaque segment latéral (29, 31) ayant une extrémité éloignée de l'au moins une articulation (26, 28) et dans ladite extrémité éloignée des segments latéraux (29, 31) étant conçu chaque fois un perçage annulaire (32) pour le logement en mobilité libre de chaque fois l'un des anneaux (20, 22), et lorsque l'étrier (24) est étendu, les deux axes (42) des perçages annulaires (32) se situant dans un plan de référence (50) et l'écart entre les deux anneaux (20, 22) définissant la largeur du mors de filet, **caractérisé en ce qu'**à partir du perçage annulaire (32) respectif et dans la direction vers l'au moins une articulation (26, 28), chaque segment latéral (29, 31) présente dans l'ordre successif mentionné les zones suivantes :
- une zone de babines (60), qui se raccorde immédiatement sur le perçage annulaire (32) et qui présente une section transversale sensiblement ronde ;
- une zone de transition (62),
- une zone en saillie (64), qui présente une section transversale de forme sensiblement non ronde et qui forme une arête de commande (66) montrant vers l'avant, qui présente une longueur de la valeur de 6 à 30% de la largeur du mors de filet,
et **en ce que** dans la zone de transition (62), il s'effectue un transfert souple continu de la zone de babines (60) sensiblement ronde, vers la zone en saillie (64) non ronde.

2. Mors de filet selon la revendication 1, **caractérisé en ce que**, mesurée à la transversale du plan de référence (50), la dimension de section transversale de la zone en saillie (64) est supérieure d'au moins 5%, notamment d'au moins 10% à la dimension de section transversale correspondante de la zone de babines (60).

3. Mors de filet selon l'une quelconque des revendications précédentes, **caractérisé en ce que** la section transversale sensiblement ronde de la zone de babines (60) présente un écart du diamètre le plus grand au diamètre le plus petit d'un maximum de 15%, notamment d'un maximum de 5%.

4. Mors de filet selon l'une quelconque des revendications précédentes, **caractérisé en ce que** vers les deux côtés de l'arête de commande (66) est prévue une surface d'appui curviligne, à savoir une surface d'appui (78) inférieure et une surface d'appui (80) supérieure.

5. Mors de filet selon l'une quelconque des revendications précédentes, **caractérisé en ce que** l'arête de commande (66) arrive le plus près possible d'un axe d'oeillet (46) de l'oeillet (44) du segment latéral (29, 31), l'écart s'élevant à un maximum de 15% de la largeur du mors de filet, notamment à un maximum de 10% de la largeur du mors de filet.

6. Mors de filet selon l'une quelconque des revendications précédentes, **caractérisé en ce que** la zone en saillie (64) comporte par ailleurs une saillie antagoniste (82) qui présente un sommet qui se situe au vis-à-vis de l'arête de commande (66).

7. Mors de filet selon l'une quelconque des revendications précédentes, **caractérisé en ce que**, mesurée dans le plan de référence (50), la dimension de section transversale de la zone en saillie (64) est inférieure d'au moins 5%, notamment d'au moins 10% à la dimension de section transversale correspondante de la zone de babines (60).

8. Mors de filet selon l'une quelconque des revendications précédentes, **caractérisé en ce qu'**au moins l'un des deux segments latéraux (29, 31) comporte une bosse (88) et/ou une surface concave (86).

9. Mors de filet selon l'une quelconque des revendications précédentes, **caractérisé par** un segment médian (30) et en ce que les deux segments latéraux (29, 31) sont de conception identique en image spéculaire par rapport à un plan médian (54).

10. Mors de filet selon la revendication 1, **caractérisé en ce que** les lignes d'axe des oeillets (44) des segments latéraux (29, 31) s'écoulent sous un angle (70) de 45° ± 20° par rapport au plan de référence (50), de préférence sous un angle (70) de 45° ± 10° par rapport au plan de référence (50).

11. Mors de filet selon la revendication 10, **caractérisé en ce que** le segment médian (30) comporte deux perçages d'articulation parallèles l'un à l'autre, pour la création des deux articulations (26, 28) et que de préférence, les lignes médianes des perçages d'articulation présentent un écart inférieur à 2,5 cm, notamment un écart inférieur à 2 cm.

12. Mors de filet selon la revendication 10 ou 11, **caractérisé en ce que** le segment médian (30) est conçu approximativement en forme d'olive et dans la zone d'un plan médian (54) présente des sections transversales rondes.

13. Mors de filet selon l'une quelconque des revendications 1 à 8, **caractérisé en ce qu'**il est à simple brisure, et **en ce que** l'un (31) des segments latéraux comporte une surface concave (86) et l'autre segment latéral (29) comporte une ligne convexe (90).

14. Mors de filet selon l'une quelconque des revendications 1 à 13, **caractérisé en ce que** l'arête de commande (66) saillit dans une direction de saillie (68) qui se situe sous un angle (70) de plus ou moins 45°, notamment de plus ou moins 25°, particulièrement de plus ou moins 15° et qui de manière particulièrement préférentielle, se situe à environ moins 5° par rapport à la direction vers l'avant (56).
